# FASCICULE DE BREVET EUROPEEN

(11) **EP 2 352 884 B1**
(45) Date de publication et mention de la délivrance du brevet: **19.09.2012**
(21) Numéro de dépôt: 09801731.2
(22) Date de dépôt: 01.12.2009
(51) Int. Cl.: E02D 29/02

(54) **OUVRAGE EN SOL RENFORCE ET ELEMENTS DE PAREMENT POUR SA CONSTRUCTION**
VERSTÄRKTE BODENSTRUKTUR UND VERKLEIDUNGSELEMENTE ZU IHRER KONSTRUKTION
REINFORCED GROUND STRUCTURE, AND SIDING ELEMENTS FOR CONSTRUCTING SAME

(30) Priorité: 02.12.2008 FR 0858196
(43) Date de publication de la demande: 10.08.2011
(73) Titulaire: Terre Armée Internationale, 78140 Vélizy Villacoublay (FR)
(72) Inventeur: FREITAG, Nicolas, F-91400 Orsay (FR); MORIZOT, Jean-Claude, F-75020 Paris (FR)
(74) Mandataire: Cabinet Plasseraud
(86) Numéro de dépôt international: PCT/FR2009/052353
(87) Numéro de publication internationale: WO 2010/063939

(56) Documents cités:
- EP-A- 1 662 050
- WO-A-98/06907
- WO-A-2007/012864
- FR-A- 2 868 447
- US-B1- 6 416 260

## Description

La présente invention concerne la construction d'ouvrages en sol renforcé ou terre armée. Cette technique de construction est couramment utilisée pour réaliser des ouvrages tels que des murs de soutènement, des culées de ponts, etc.

Un ouvrage en sol renforcé associe un remblai compacté, un parement et des renforcements habituellement connectés au parement. Les renforcements sont mis en place dans le sol avec une densité dépendant des contraintes pouvant s'exercer sur l'ouvrage, les efforts de poussée du terrain étant repris par le frottement sol-renforcements.

L'invention s'intéresse plus particulièrement au cas où les renforcements sont en forme de bande en matériau synthétique, par exemple à base de fibres de polyester.

Le parement est le plus souvent réalisé à partir d'éléments préfabriqués en béton, en forme de dalles ou de blocs, juxtaposés pour recouvrir la face frontale de l'ouvrage. Il peut y avoir des décrochements horizontaux sur cette face frontale entre différents niveaux du parement, lorsque l'ouvrage comporte une ou plusieurs terrasses.

Les renforcements placés dans le remblai sont habituellement solidarisés au parement à l'aide d'organes de connexion mécanique pouvant prendre diverses formes. Une fois l'ouvrage terminé, les renforcements répartis dans le remblai transmettent des charges élevées, pouvant aller jusqu'à plusieurs tonnes. Leur connexion au parement doit être robuste pour conserver la cohésion de l'ensemble.

Dans certains systèmes, les éléments de parement sont conformés de façon à présenter au moins un passage destiné à recevoir une bande de renforcement.

Le document EP 1 662 050 décrit un ouvrage en sol renforcé, comprenant un remblai, des bandes de renforcement s'étendant dans une zone renforcée du remblai située à l'arrière d'une face frontale de l'ouvrage, et un parement placé le long de ladite face frontale, les bandes de renforcement étant ancrées au parement dans des régions d'ancrage respectives. Dans au moins une région d'ancrage, le parement incorpore un trajet formé pour une bande de renforcement entre deux points d'émergence situés sur une face arrière du parement adjacente au remblai. Ce trajet comporte deux portions rectilignes respectivement adjacentes aux deux points d'émergence et chacune disposée pour positionner la bande dans un même plan d'émergence perpendiculaire à ladite face arrière, deux portions courbes prolongeant respectivement les deux portions rectilignes et disposées pour dévier la bande hors du plan d'émergence, et une portion de raccordement reliant entre elles les deux portions courbes et présentant au moins une boucle située en dehors du plan d'émergence. Il décrit également un élément de parement adapté à un tel ouvrage.

Cette solution, bien que très avantageuse, peut néanmoins présenter un inconvénient lors de la construction d'un tel ouvrage.

En effet, on construit en général un tel ouvrage en disposant au moins un parement adapté suivant une face frontale de l'ouvrage délimitant un volume à remblayer et en effectuant les étapes successives suivantes :
- on apporte et on compacte sensiblement horizontalement du matériau de remblai dans ledit volume jusqu'au plan d'émergence de l'élément de parement de manière à créer une surface de pose ;
- on creuse une tranchée dans une zone de la surface de pose, correspondant par exemple à une zone où l'on prévoit de disposer l'extrémité des bandes de renforcement ;
- on dispose une bande de renforcement qui suit ledit trajet dans l'élément de parement de manière à ce que les deux portions de bandes qui en émergent reposent sur la surface de bande et dans au moins une partie de la tranchée ;
- on procède à la mise sous tension de la bande par apport de matériau de remblai sur la bande de manière à au moins remplir la tranchée.

L'étape d'excavation pour creuser une tranchée rallonge la durée du chantier et demande l'utilisation de main-d'oeuvre.

Le but de la présente invention est de proposer un nouveau mode d'ancrage de bandes de renforcement à un parement d'un ouvrage en sol renforcé qui permette de réduire l'incidence des problèmes ci-dessus. L'art antérieur le plus proche est considéré être représenté par le document WO 2007/012864.

L'invention propose un ouvrage en sol renforcé selon la revendication 1, comprenant un remblai, des bandes de renforcement s'étendant dans une zone renforcée du remblai située à l'arrière d'une face frontale de l'ouvrage, et un parement placé le long de ladite face frontale, les bandes de renforcement étant ancrées au parement dans des régions d'ancrage respectives, dans lequel le parement incorpore, dans au moins une région d'ancrage, un trajet formé pour une bande de renforcement entre deux points d'émergence situés sur une face arrière du parement adjacente au remblai, où le trajet comporte deux portions adjacentes respectivement adjacentes aux deux points d'émergence et disposées pour positionner la bande chacune dans un plan d'émergence sensiblement perpendiculaire à ladite face arrière, deux portions courbes prolongeant respectivement les deux portions adjacentes et disposées pour dévier la bande hors des plans d'émergence, et une portion de raccordement reliant entre elles les deux portions courbes caractérisé en ce que les deux plans d'émergence sont distincts, séparés par un séparateur physique et sensiblement parallèles entre eux pour former un plan d'émergence supérieur et inférieur et en ce que la portion de raccordement comprend au moins une boucle située en dehors des plans d'émergence et hors de l'espace entre ces plans d'émergence.

L'invention propose en outre un ouvrage en sol renforcé selon la revendication 1, comprenant un remblai, des bandes de renforcement s'étendant dans une zone renforcée du remblai située à l'arrière d'une face frontale de l'ouvrage, et un parement placé le long de ladite face frontale, les bandes de renforcement étant ancrées au parement dans des régions d'ancrage respectives, dans lequel le parement incorpore, dans au moins une région d'ancrage, un trajet formé pour une bande de renforcement entre deux points d'émergence situés sur une face arrière du parement adjacente au remblai, où le trajet comporte deux portions adjacentes respectivement adjacentes aux deux points d'émergence et disposées pour positionner la bande chacune dans un plan d'émergence sensiblement perpendiculaire à ladite face arrière, deux portions courbes prolongeant respectivement les deux portions adjacentes et disposées pour dévier la bande hors des plans d'émergence, et une portion de raccordement reliant entre elles les deux portions courbes où les deux plans d'émergence sont distincts et sensiblement parallèles entre eux pour former un plan d'émergence supérieur et inférieur et où la portion de raccordement comprend au moins une boucle située en dehors des plans d'émergence et hors de l'espace entre ces plans d'émergence.

Le fait de permettre l'émergence dans la zone renforcée du remblai de portions de bande de renforcement dans deux plans d'émergence distincts tout en reliant ces deux portions de bande par un trajet dans le parement comprenant au moins une boucle située en dehors des plans d'émergence et hors de l'espace entre ces plans d'émergence permet tout à la fois de solliciter de manière satisfaisante le parement, constitué en général de matière moulée, telle que du béton, et de mettre simplement sous tension les portions de la bande. En effet, du fait du décalage entre les plans d'émergence, on peut procéder à la mise sous tension des portions de la bande après qu'elles aient été disposées sur une surface de pose, située au niveau du plan d'émergence inférieur, par simple apport de matériau de remblai.

Le remblai pousse ainsi la portion de la bande émergeant du plan supérieur vers celle émergeant du plan inférieur, assurant de manière efficace une mise sous tension des portions de la bande.

Dans le cadre de l'invention, on entend par « un plan d'émergence sensiblement perpendiculaire » à une face, un plan dont l'angle par rapport à un plan perpendiculaire au plan tangent de ladite face dans la zone d'émergence est inférieur ou égal à 25°, par exemple inférieur ou égal à 10°, notamment égal à 0°.

Dans le cadre de l'invention, on entend par « deux plans d'émergence distincts et sensiblement parallèles entre eux », deux plans définis ci-dessus, qui peuvent former entre eux un angle inférieur ou égal à 30°, par exemple inférieur ou égal à 15°, et sont ainsi susceptibles de se recouper à distance de la région d'ancrage. L'angle entre ces deux plans d'émergence peut être un angle mesuré par rapport au plan perpendiculaire au plan tangent de la face du parement dans la zone d'émergence selon une direction perpendiculaire et/ou parallèle audit plan tangent.

Dans le cadre de l'invention, on entend par « séparateur physique » une partie de matière disposée dans la région d'ancrage et adaptée à séparer les deux plans d'émergence. Le séparateur physique peut être en continuité de matière dans la région d'ancrage du parement. Il peut également être constitué d'une pièce rapportée dans la région d'ancrage du parement.

Dans une réalisation de l'ouvrage, les portions adjacentes sont des portions rectilignes.

Selon un mode de réalisation, les deux plans de l'ouvrage dans lequel les deux plans d'émergence sont sensiblement parallèles sont écartés dans la région d'ancrage d'une distance supérieure ou égale à 2 cm et inférieure ou égale à 20 cm, par exemple supérieure ou égale à 5 cm et/ou inférieure ou égale à 15 cm.

Selon un mode de réalisation, les portions adjacentes débouchent en face arrière du parement sous la forme de fentes, comprenant le point d'émergence et où deux fentes reliées par un même trajet sont décalées de manière à ne pas rencontrer un même plan vertical.

Selon un autre mode de réalisation, les portions adjacentes débouchent en face arrière du parement sous la forme de fentes, comprenant le point d'émergence et où deux fentes reliées par un même trajet rencontrent un même plan vertical.

De préférence, les portions adjacentes dudit trajet sont rectilignes et s'étendent chacune dans le plan d'émergence sur au moins la moitié de l'épaisseur du parement. La bande de renforcement a typiquement une largeur au plus égale à la moitié de l'épaisseur du parement.

Dans une réalisation de l'ouvrage, le parement présente, dans la région d'ancrage, un fourreau de protection recevant la bande de renforcement le long dudit trajet. Ce fourreau isole la bande de la matière moulée pour protéger le renforcement contre un endommagement prématuré. En particulier, si le renforcement est procuré par des fibres de polyester, on sait que celles-ci admettent mal les environnements basiques tels que ceux qu'on rencontre dans le béton. Le fourreau précité complète alors la protection conférée par la gaine plastique qui enrobe les fibres de polyester de la bande.

Un autre aspect de l'invention se rapporte à un élément de parement pour un ouvrage en sol renforcé selon la revendication 7, comprenant un corps en matière moulée à l'intérieur duquel un trajet est formé pour une bande de renforcement entre deux points d'émergence situés sur une face arrière du corps, où le trajet comporte deux portions adjacentes respectivement adjacentes aux deux points d'émergence et disposées pour positionner la bande chacune dans un plan d'émergence perpendiculaire à ladite face arrière, deux portions courbes prolongeant respectivement les deux portions adjacentes et disposées pour dévier la bande hors des plans d'émergence, et une portion de raccordement reliant entre elles les deux portions courbes où les deux plans d'émergence sont distincts, séparés par un séparateur physique et sensiblement parallèles entre eux et où la portion de raccordement comprend au moins une boucle située en dehors des plans d'émergence et hors de l'espace entre ces plans d'émergence.

L'invention se rapporte également à un élément de parement pour un ouvrage en sol renforcé selon la revendication 7, comprenant un corps en matière moulée à l'intérieur duquel un trajet est formé pour une bande de renforcement entre deux points d'émergence situés sur une face arrière du corps, où le trajet comporte deux portions adjacentes respectivement adjacentes aux deux points d'émergence et disposées pour positionner la bande chacune dans un plan d'émergence perpendiculaire à ladite face arrière, deux portions courbes prolongeant respectivement les deux portions adjacentes et disposées pour dévier la bande hors des plans d'émergence, et une portion de raccordement reliant entre elles les deux portions courbes où les deux plans d'émergence sont distincts et sensiblement parallèles entre eux et où la portion de raccordement comprend au moins une boucle située en dehors des plans d'émergence et hors de l'espace entre ces plans d'émergence.

Les caractéristiques décrites ci-dessus en relation avec l'ouvrage en sol renforcé selon l'invention sont également et directement utilisables pour viser différents modes de réalisation d'un élément de parement selon l'invention.

Selon un mode de réalisation, les portions adjacentes débouchent en face arrière du parement sous la forme de fentes, comprenant le point d'émergence et deux fentes reliées par un même trajet sont décalées de manière à ne pas rencontrer un même plan vertical quand ledit élément de parement est disposé dans une position similaire à celle qu'il occuperait dans un ouvrage érigé.

Selon un autre mode de réalisation les portions adjacentes débouchent en face arrière du parement sous la forme de fentes, comprenant le point d'émergence et deux fentes reliées par un même trajet rencontrent un même plan vertical quand ledit élément de parement est disposé dans une position similaire à celle qu'il occuperait dans un ouvrage érigé.

On entend par une position similaire, une position où l'élément de parement aurait les mêmes inclinaisons par rapport aux plans verticaux et horizontaux que s'il était disposé dans l'ouvrage érigé, notamment assemblé avec d'autres éléments de parement.

La bande peut-être mise en place selon le trajet dès le moulage de la matière du corps, avec ou sans le fourreau protecteur précité.

Plusieurs dispositions sont possibles pour le trajet défini pour la bande au sein de l'élément de parement. Dans certaines réalisations, les deux portions courbes du trajet dirigent la bande vers un même côté des plans d'émergence. On considère que les portions courbes du trajet dirigent la bande vers le côté supérieur, respectivement le côté inférieur, si ces portions s'orientent chacune au-dessus, respectivement au-dessous, de chacun des plans d'émergence. Dans ce cas, une première possibilité est que le trajet soit formé de façon que la bande soit reçue dans les deux portions adjacentes avec une même face de la bande orientée vers ce côté des plans d'émergence. Le trajet est alors formé de façon que ladite face de la bande soit placée soit sur le côté extérieur soit sur le côté intérieur de la boucle située en dehors des plans d'émergence. Une deuxième possibilité est que le trajet soit formé de façon que la bande soit reçue dans l'une des deux portions adjacentes avec une face de la bande orientée vers ledit côté des plans d'émergence et dans l'autre des deux portions rectilignes avec ladite face de la bande orientée à l'opposé dudit côté des plans d'émergence.

Dans une autre réalisation, les deux portions courbes du trajet dirigent respectivement la bande vers deux côtés opposés, l'un au-dessus, l'autre au-dessous des plans d'émergence, et la portion de raccordement du trajet présente deux boucles prolongeant respectivement les deux portions courbes du trajet et une partie traversant les plans d'émergence et reliant entre elles les deux boucles.

La présente invention vise également un procédé de construction d'un ouvrage en sol renforcé selon l'invention, dans lequel on dispose au moins un élément de parement selon l'invention suivant une face frontale de l'ouvrage délimitant un volume à remblayer, comprenant les étapes successives suivantes :
- on apporte et on compacte sensiblement horizontalement du matériau de remblai dans ledit volume jusqu'au plan d'émergence inférieur dudit élément de parement de manière à créer une surface de pose ;
- on dispose une bande de renforcement qui suit ledit trajet dans l'élément de parement de manière à ce que deux portions de bande de renforcement émergent de la face arrière de l'élément de parement et reposent sur la surface de pose ;
- on procède à la mise en tension de la bande par apport de matériau de remblai sur la bande.

D'autres particularités et avantages de la présente invention apparaîtront dans la description ci-après d'exemples de réalisation non limitatifs, en référence aux dessins annexés, dans lesquels :
- la figure 1 est une vue schématique en coupe latérale d'un ouvrage en sol renforcé selon l'invention en cours de construction;
- les figures 2a et b illustrent la mise en place d'un renfort connu de l'état de la technique ;
- la figure 3 illustre la mise en place d'un renfort selon l'invention ;
- la figure 4 est une vue en coupe d'un élément de parement selon l'invention;
- les figures 5 à 9 sont des vues en perspective de trajets que peuvent suivre des bandes de renforcement au sein d'éléments de parement selon l'invention; et
- les figures 10 et 11 sont des vues de derrière d'éléments de parement selon l'invention.

La figure 1 illustre l'application de l'invention à la construction d'un mur de soutènement en sol renforcé. Un remblai compacté 1, dans lequel sont distribués des renforcements 2, est délimité sur le côté frontal de l'ouvrage par un parement 3 constitué en juxtaposant des éléments préfabriqués 4 en forme de panneaux, et sur le côté arrière par le terrain 5 contre lequel est érigé le mur de soutènement.

Les renforcements 2 consistent en des armatures synthétiques en forme de bandes souples s'étendant dans des plans horizontaux à l'arrière du parement 3. Il peut notamment s'agir de bandes de renforcement à base de fibres de polyester gainées de polyéthylène.

Les bandes de renforcement 2 sont attachées aux éléments préfabriqués 4 assemblés pour former le parement 3. Ces éléments 4 sont typiquement en béton armé. Dans l'exemple représenté, ils sont en forme de panneaux. Ils pourraient aussi avoir d'autres formes, notamment de bloc. Lorsque le béton d'un tel élément 4 est coulé, une ou plusieurs bandes de renforcement 2 sont installées dans le moule selon un trajet décrit plus loin afin de réaliser l'ancrage bande-élément. Après la prise du béton, chaque bande a deux tronçons qui sortent de l'élément pour être installés dans le massif remblayé.

Pour édifier l'ouvrage, on peut procéder comme suit:
a) mettre en place une partie des éléments de parement 4 afin d'être en mesure d'apporter ensuite du matériau de remblai sur une certaine hauteur. De façon connue, le montage et le positionnement des éléments de parement peuvent être facilités par des organes d'assemblage placés entre eux. Les bandes 2 sont positionnées sur les éléments de parement 4 de façon que certaines d'entre elles se placent à un même niveau horizontal lors du montage du parement;
b) apporter du matériau de remblai et le compacter progressivement jusqu'à atteindre le prochain niveau prévu pour la mise en place des bandes de renforcement 2;
c) étaler les bandes de renforcement 2 sur le remblai à ce niveau;
d) apporter du matériau de remblai par-dessus les bandes de renforcement 2 qui viennent d'être installées. Ce matériau de remblai est compacté au fur et à mesure de son apport;
e) répéter les étapes b) à d) si plusieurs niveaux de bandes sont prévus par rangée d'éléments de parement 4;
f) répéter les étapes a) à e) jusqu'à atteindre le niveau supérieur du remblai.

Selon un mode de réalisation traditionnel, illustré en figures 2a et b, et mettant en oeuvre un élément de parement décrit dans EP 1 662 050, on dispose les portions de bande de renforcement 2 émergeant en des points PPE dans un même plan, PP, sur une surface de remblai compacté 8 où une tranchée 9 a été creusée comme illustrée en figure 2a. On dispose ensuite du remblai selon la flèche F1 et les portions de bandes de renforcement sont mises sous tension quand elles viennent se conformer à la forme de tranchée sous l'effet du remplissage par le matériau de remblai, comme montré en figure 2b.

Dans le procédé selon l'invention, tel qu'illustré en figure 3, le décalage entre les plans d'émergence d'un même trajet permet que la portion de bande de renforcement émergeant du plan d'émergence supérieur P2 se rapproche du plan d'émergence inférieur P1 du même trajet quand du renfort est apporté sur les portions de bandes issues de points d'émergence respectivement supérieur PE2, et inférieur PE1, préalablement disposées sur une surface de pose 8 située dans le plan d'émergence inférieur P1. Le décalage ente les plans d'émergence est obtenu par la présence d'un séparateur physique 41, 42 entre les deux plans d'émergence. Ce séparateur physique 41, 42 est en continuité de matière dans la région d'ancrage du parement. Il en résulte une mise sous tension efficace qui assure un renforcement satisfaisant de l'ouvrage. Dans l'exemple représenté, les deux bandes émergeant des points PE1 et PE2 sont jointives et superposées après apport du remblai. Selon un autre mode de réalisation, ces deux bandes peuvent être disposées dans le même plan après apport du remblai.

La figure 4 montre un élément de parement 4 utilisable dans certaines réalisations de l'invention. Comme il est usuel, cet élément 4 est réalisé en béton moulé. Une bande de renforcement 2 est placée dans le moule au moment d'y couler le béton et maintenue jusqu'à la prise du béton. Son guidage peut être réalisé à l'aide des barres d'armature du béton (non représentées), éventuellement complétées par des tiges ou organes de déviation fixés à ces barres, afin que la bande suive le trajet souhaité dans la zone d'ancrage. Ce trajet est défini à l'intérieur de l'élément 4 entre les deux points d'émergence PE1, PE2 des deux tronçons de la bande sur la face arrière 7 de l'élément (face adjacente au remblai). Le séparateur physique 41, en continuité de matière, permet le décalage entre les deux plans d'émergence.

Le trajet correspondant à l'élément de la figure 4 est illustré par la figure 5. Il a deux portions adjacentes, ici rectilignes 21 et 22 s'étendant perpendiculairement à la face arrière 7 de l'élément à partir des points d'émergence PE1 et PE2. Dans chaque portion adjacente 21, 22, la bande reste dans chacun des plans d'émergence distincts P1, P2. Les portions rectilignes 21, 22 s'étendent sur au moins la moitié de l'épaisseur du corps de l'élément 4, mesurée perpendiculairement à sa face arrière 7. Ceci évite une mauvaise sollicitation du béton au voisinage de la face arrière 7.

Chaque portion rectiligne 21, 22 du trajet de la bande se prolonge par une portion courbe respective 23, 24 où la bande est déviée hors de chacun des plans d'émergence P1, P2. Au-delà des portions courbes 23, 24, la bande 2 s'étend le long de la face avant de l'élément, un peu en retrait par rapport à cette face avant afin de ne pas être apparente à la surface de l'ouvrage. Selon un autre mode de réalisation les portions adjacentes peuvent ne pas être rectilignes, mais par exemple légèrement courbées et permettre de rejoindre les points d'émergence à des portions courbes 23, 24 telles que représentées.

Les deux portions courbes 23, 24 sont reliées entre elles par une portion de raccordement qui présente une boucle 25 située en dehors des plans d'émergence P1, P2.

Dans l'exemple des figures 4 et 5, la bande est dirigée vers un même côté P12, P22 des plans d'émergence P1, P2 dans les deux portions courbes 23, 24 de son trajet au sein de l'élément de parement 4. Ce trajet est formé de façon (i) que dans les deux portions rectilignes 21, 22, la bande ait une même face orientée vers les côtés P12, P22 des plans d'émergence, et (ii) que cette face de la bande soit placée sur le côté extérieur de la boucle 25. En conséquence, au milieu de la boucle 25, la bande se place pratiquement perpendiculairement à la face arrière 7 de l'élément.

Dans la variante illustrée par la figure 6, la boucle 25' est orientée en sens inverse, c'est-à-dire que la face de la bande orientée vers les côtés P12, P22 du plan d'émergence est placée sur le côté intérieur de la boucle 25'.

Dans la variante illustrée par la figure 7, la bande comprend une boucle 25" et suit l'une des deux portions rectilignes 21, 22 de son trajet avec une de ses deux faces orientée vers les côtés P12, P22 des plans d'émergence P1, P2 et l'autre des deux portions rectilignes 21, 22 avec ladite face orientée vers les côtés P11, P21 des plans d'émergence opposés aux côtés P12, P22.

D'autres agencements sont encore possibles pour le trajet de la bande de renforcement à l'intérieur d'un élément de parement. La figure 8 en montre un exemple dans lequel la portion de raccordement reliant entre elles les deux portions courbes 31, 32 comporte deux boucles 30 de part et d'autre des plans P1, P2. Dans cet exemple, les deux portions courbes 31, 32 du trajet dirigent respectivement la bande vers les deux côtés opposés P11, P21 et P12, P22 des plans d'émergence P1, P2. La portion de raccordement présente une partie 33 qui traverse les plans P1, P2 et relie entre elles les deux boucles 30.

Dans les modes de réalisation illustrés dans les figures 4 à 8, les points d'émergence PE1, PE2 sont décalés les uns des autres, et quand une bande est installée dans un ouvrage, les deux fentes situées en face arrière du parement et desquelles émerge la bande sont décalées de manière à ne pas rencontrer un même plan vertical.

Selon un autre mode de réalisation, illustré en figure 9, les points d'émergence PE1, PE2 ne sont pas décalés les uns des autres, et quand une bande est installée dans un ouvrage, les fentes situées en face arrière du parement et desquelles émergent la bande rencontrent un même plan vertical. Cette figure illustre un tel mode de réalisation où le trajet est du type de celui illustré en figure 5 et où les deux portions rectilignes 21 et 22 sont situées l'une derrière l'autre.

Pour suivre facilement un trajet tel que ceux illustrés par les figures 5 à 9, il est préférable que la largeur de la bande 2 soit inférieure ou au plus égale à la moitié de l'épaisseur de l'élément de parement 4. Cette épaisseur est typiquement comprise entre 14 et 16 cm. On pourra alors utiliser des bandes de largeur 45 mm environ.

Lorsque la bande de renforcement a des composants (par exemple des fibres de polyester) sensibles aux environnements basiques, il peut être avantageux de placer entre cette bande et le parement en béton un fourreau de protection en matière plastique. Ce fourreau évite que l'alcalinité du béton se propage jusqu'au composant sensible. Le fourreau souple reçoit la bande avant d'être mis en place avec elle dans le moule. Il est ainsi entouré par le béton moulé et il reçoit la bande de renforcement le long de son trajet pour l'isoler du béton.

Il est envisageable que la bande de renforcement ne soit pas encore installée dans son fourreau 15 au moment de la fabrication de l'élément. Il est alors commode d'utiliser un fourreau rigide préalablement mis en forme selon le trajet désiré. Les figures 10 et 11 montrent la face arrière d'éléments de parement 4 ainsi réalisé, capable de recevoir deux bandes de renforcement à des niveaux verticalement espacés. Les fourreaux 40 définissent les trajets à l'intérieur de l'élément 4 entre les points d'émergence 6. Ils peuvent être des fourreaux rigides préformés, par exemple selon l'une des formes illustrées par les figures 5 à 9.

Dans l'exemple représenté en figure 10, les fentes correspondant aux points d'émergence PE1, PE2 pour une même bande, sont situées dans des plans verticaux distincts, de manière à ce qu'un espace, par exemple compris entre 2 et 5 cm, sépare les plans verticaux PV1 et PV2 séparant les points d'émergence les plus proches d'une même bande. Le séparateur physique 41, en continuité de matière, permet le décalage entre les deux plans d'émergence.

Dans l'exemple représenté en figure 11, les deux fentes correspondant aux points d'émergence PE1, PE2 sont situées entre deux mêmes plans verticaux et rencontrent un même plan vertical PV3. Le séparateur physique 42, en continuité de matière, permet le décalage entre les deux plans d'émergence.

Une réalisation selon les figures 10 et 11 requiert une opération d'enfilement des bandes le long de leurs trajets. Mais elle procure l'avantage d'offrir la possibilité de choisir la longueur de bande indépendamment de la fabrication de l'élément de parement.

De façon générale, le mode de liaison proposé, entre le parement d'un ouvrage en sol renforcé et certaines au moins de ses bandes de renforcement, est compatible avec un grand nombre de configurations d'ouvrage, de longueurs de bandes, de densités de mise en place de bandes, etc.

## Revendications

1. Ouvrage en sol renforcé, comprenant un remblai (1), des bandes de renforcement (2) s'étendant dans une zone renforcée du remblai située à l'arrière d'une face frontale de l'ouvrage, et un parement (3) placé le long de ladite face frontale, les bandes de renforcement (2) étant ancrées au parement (3) dans des régions d'ancrage respectives, dans lequel le parement incorpore, dans au moins une région d'ancrage, un trajet formé pour une bande de renforcement (2) entre deux points d'émergence (PE1, PE2) situés sur une face arrière (7) du parement adjacente au remblai, où le trajet comporte deux portions adjacentes (21, 22) respectivement adjacentes aux deux points d'émergence (PE1, PE2) et disposées pour positionner la bande chacune dans un plan d'émergence (P1, P2) sensiblement perpendiculaire à ladite face arrière, deux portions courbes (23, 24) prolongeant respectivement les deux portions adjacentes (21, 22) et disposées pour dévier la bande hors des plans d'émergence (P1, P2), et une portion de raccordement reliant entre elles les deux portions courbes (23, 24) tel que la portion de raccordement comprend au moins une boucle (25) située en dehors des plans d'émergence (P1, P2) et hors de l'espace entre ces plans d'émergence, **caractérisé en ce que** :
- les deux plans d'émergence (P1, P2) sont distincts, séparés par un séparateur physique (41, 42) et sensiblement parallèles entre eux pour former un plan d'émergence supérieur (P2) et inférieur (P1), ledit séparateur physique étant en continuité de matière du parement dans la région d'ancrage du parement, ou constitué d'une pièce rapportée dans la région d'ancrage du parement.

2. Ouvrage selon la revendication 1 dans lequel les deux plans d'émergence sensiblement parallèles (P1, P2) sont écartés dans la région d'ancrage d'une distance supérieure ou égale à 2 cm et inférieure ou égale à 20 cm, par exemple supérieure ou égale à 5 cm et/ou inférieure ou égale à 15 cm.

3. Ouvrage selon l'une quelconque des revendications précédentes dans lequel les portions adjacentes (21, 22) débouchent en face arrière (7) du parement sous la forme de fentes, comprenant le point d'émergence (PE1, PE2) et où deux fentes reliées par un même trajet sont décalées de manière à ne pas rencontrer un même plan vertical.

4. Ouvrage selon l'une quelconque des revendications 1 à 2 dans lequel les portions adjacentes (21, 22) débouchent en face arrière (7) du parement sous la forme de fentes, comprenant le point d'émergence (PE1, PE2) et où deux fentes reliées par un même trajet rencontrent un même plan vertical (PV3).

5. Ouvrage selon une quelconque des revendications précédentes, dans lequel le parement est réalisé à partir d'éléments en forme de panneaux, et dans lequel les portions adjacentes (21, 22) dudit trajet sont rectilignes et s'étendent chacune dans leur plan d'émergence (P1, P2) sur au moins la moitié de l'épaisseur d'un élément de parement en forme de panneaux.

6. Ouvrage selon l'une quelconque des revendications précédentes, dans lequel le parement présente, dans la région d'ancrage, un fourreau de protection recevant la bande de renforcement le long dudit trajet.

7. Elément de parement pour un ouvrage en sol renforcé, comprenant un corps (4) en matière moulée à l'intérieur duquel un trajet est formé pour une bande de renforcement (2) entre deux points d'émergence (PE1, PE2) situés sur une face arrière (7) du corps, où le trajet comporte deux portions adjacentes (21, 22) respectivement adjacentes aux deux points d'émergence (PE1, PE2) et disposées pour positionner la bande (2) chacune dans un plan d'émergence (P1, P2) perpendiculaire à ladite face arrière, deux portions courbes (23, 24) prolongeant respectivement les deux portions adjacentes (21, 22) et disposées pour dévier la bande hors des plans d'émergence (P1, P2), et une portion de raccordement reliant entre elles les deux portions courbes (23, 24) tel que la portion de raccordement comprend au moins une boucle (25) située en dehors des plans d'émergence (P1, P2) et hors de l'espace entre ces plans d'émergence, **caractérisé en ce que** :
- les deux plans d'émergence (P1, P2) sont distincts, séparés par un séparateur physique (41, 42) et sensiblement parallèles entre eux, ledit séparateur physique étant en continuité de matière du corps, ou constitué d'une pièce rapportée dans le corps.

8. Elément de parement selon la revendication précédente dans lequel les deux plans d'émergence sensiblement parallèles (P1, P2) sont écartés dans la région d'ancrage d'une distance supérieure ou égale à 2 cm et inférieure ou égale à 20 cm, par exemple supérieure ou égale à 5 cm et/ou inférieure ou égale à 15 cm.

9. Elément de parement selon l'une quelconque des revendications 7 ou 8 dans lequel les portions adjacentes (21, 22) débouchent en face arrière (7) du parement sous la forme de fentes, comprenant le point d'émergence (PE1, PE2) et où deux fentes reliées par un même trajet sont décalées de manière à ne pas rencontrer un même plan vertical quand ledit élément de parement est disposé dans une position similaire à celle qu'il occuperait dans un ouvrage érigé.

10. Elément de parement selon l'une quelconque des revendications 7 ou 8 dans lequel les portions adjacentes (21, 22) débouchent en face arrière (7) du parement sous la forme de fentes, comprenant le point d'émergence (PE1, PE2) et où deux fentes reliées par un même trajet rencontrent un même plan vertical (PV3) quand ledit élément de parement est disposé dans une position similaire à celle qu'il occuperait dans un ouvrage érigé.

11. Elément de parement selon une quelconque des revendications 7 à 10, dans lequel le corps est en forme de panneau, et dans lequel les portions adjacentes (21, 22) dudit trajet sont rectilignes et s'étendent chacune dans leur plan d'émergence (P1, P2) sur au moins la moitié d'une épaisseur du corps mesurée perpendiculairement à la face arrière.

12. Elément de parement selon l'une quelconque des revendications 7 à 11, comprenant en outre un fourreau de protection entouré par la matière moulée du corps, pour recevoir la bande de renforcement le long dudit trajet en isolant la bande de la matière moulée.

13. Elément de parement selon la revendication précédente, dans lequel la bande n'est pas installée dans le fourreau lors de la réalisation de l'élément.

14. Elément de parement selon l'une quelconque des revendications 7 à 13, dans lequel la bande (2) est mise en place selon ledit trajet dès le moulage de la matière du corps (4).

15. Procédé de construction d'un ouvrage en sol renforcé selon l'une quelconque des revendications 1 à 6, dans lequel on dispose au moins un élément de parement (4) selon l'une quelconque des revendications 7 à 14 suivant une face frontale de l'ouvrage délimitant un volume à remblayer, comprenant les étapes successives suivantes :
- on apporte et on compacte sensiblement horizontalement du matériau de remblai (1) dans ledit volume jusqu'au plan d'émergence inférieur (P1) dudit élément de parement de manière à créer une surface de pose (8) ;
- on dispose une bande de renforcement (2) qui suit ledit trajet dans l'élément de parement (4) de manière à ce que deux portions de bande de renforcement émergent de la face arrière (7) de l'élément de parement et reposent sur la surface de pose (8) ;
- on procède à la mise en tension de la bande par apport de matériau de remblai (1) sur la bande (2).

## Claims

1. A stabilized soil structure comprising a fill (1), reinforcement strips (2) extending in a reinforced area of the fill situated to the rear of a front face of the structure, and a facing (3) placed along said front face, the reinforcement strips (2) being anchored to the facing (3) in respective anchoring regions, wherein the facing incorporates, in at least one anchoring region, a path formed for a reinforcement strip (2) between two emergence points (PE1, PE2) situated on a rear face (7) of the facing adjacent to the fill, wherein the path comprises two adjacent portions (21, 22) respectively adjacent to the two emergence points (PE1, PE2) and each disposed so as to position strip in a respective emergence plane (P1, P2) substantially perpendicular to said rear face, two curved portions (23, 24) provided as respective extensions of the two adjacent portions (21, 22) and disposed so as to deviate the strip out of the emergence planes (P1, P2), and a connecting portion connecting together the two curved portions (23, 24) such that that the connecting portion comprises at least one loop (25) situated outside the emergence planes (P1, P2) and outside the space between said emergence planes, **characterized in that**:
- the two emergence planes (P1, P2) are distinct, separated by a physical separator (41, 42) and substantially parallel to each other in order to form top (P1) and bottom (P2) emergence planes, said physical separator being in continuity of material in the anchoring region of the facing, or made of a piece attached in the anchoring region of the facing.

2. The structure of claim 1, wherein the two substantially parallel emergence planes (P1, P2) are separated in the anchoring region by a distance greater than or equal to 2 cm and less than or equal 20 cm, for example greater than or equal to 5 cm and/or less than or equal 15 cm.

3. The structure of any one of the preceding claims, wherein the adjacent portions (21, 22) emerge on the rear face (7) of the facing in the form of slots, comprising the emergence point (PE1, PE2), and wherein two slots connected by the same path are offset so as not to cross a common vertical plane.

4. The structure of any one of claims 1 to 2, wherein the adjacent portions (21, 22) emerge on the rear face (7) of the facing in the form of slots, comprising the emergence point (PE1, PE2), and wherein two slots connected by the same path cross a common vertical plane (PV3).

5. The structure of any one of the preceding claims, wherein the facing is produced from panel-shaped elements, and wherein the adjacent portions (21, 22) of said path are rectilinear and extend in their respective emergence planes (P1, P2) over at least half of the thickness of a panel-shaped facing element.

6. The structure of any one of the preceding claims, wherein the facing has, in the anchoring region, a protective sheath receiving the reinforcement strip along said path.

7. A facing element for a stabilized soil structure comprising a body (4) made from cast material inside which a path is formed for a reinforcement strip (2) between two emergence points (PE1, PE2) situated on a rear face (7) of the body, wherein the path comprises two adjacent portions (21, 22) respectively adjacent to the two emergence points (PE1, PE2) and each disposed so as to position the strip (2) in a respective emergence plane (P1, P2) perpendicular to said rear face, two curved portions (23, 24) provided as respective extensions of the two adjacent portions (21, 22) and disposed so as to deviate the strip out of the emergence planes (P1, P2), and a connecting portion connecting together the two curved portions (23, 24) such that the connecting portion comprises at least one loop (25) situated outside the emergence planes (P1, P2) and outside the space between said emergence planes, **characterized in that**
- the two emergence planes (P1, P2) are distinct, separated by a physical separator (41, 42) and substantially parallel to each other, said physical separator being in continuity of material of the body, or made of a piece attached in the body.

8. The facing element of the preceding claim, wherein the two substantially parallel emergence planes (P1, P2) are separated in the anchoring region by a distance greater than or equal to 2 cm and less than or equal to 20 cm, for example greater than or equal to 5 cm and/or less than or equal to 15 cm.

9. The facing element of any one of claims 7 or 8, wherein the adjacent portions (21, 22) emerge on the rear face (7) of the facing in the form of slots, comprising the emergence point (PE1, PE2), and wherein two slots connected by the same path are offset so as not to cross a common vertical plane when said facing element is disposed in a position similar to the one that it would occupy in an erected structure.

10. The facing element of either one of claims 7 or 8, wherein the adjacent portions (21, 22) emerge on the rear face (7) of the facing in the form of slots, comprising the emergence point (PE1, PE2), and wherein two slots connected by the same path cross a common vertical plane (PV3) when said facing element is disposed in a position similar to the one that it would occupy in an erected structure.

11. The facing element of any one of claims 7 to 10, wherein the body has a panel shape, and wherein the adjacent portions (21, 22) over said path are rectilinear and extend in their respective emergence planes (P1, P2) over at least half of a thickness of the body measured perpendicular to the rear face.

12. The facing element of any one of claims 7 to 11, further comprising a protective sheath surrounded by the moulded material of the body, in order to receive the reinforcement strip along said path while isolating the strip from the moulded material.

13. The facing element of the preceding claim, wherein the strip is not installed in the sheath when the element is produced.

14. The facing element of any one of claims 7 to 13, wherein the strip (2) is positioned on said path as soon as the material of the body (4) is moulded.

15. A method of constructing a stabilized soil structure according to any one of claims 1 to 6, wherein at least one facing element (4) according to any one of claims 7 to 14 is disposed along a front face of the structure delimiting a volume to be filled, comprising the following successive steps:
- bringing and compacting filling material (1) substantially horizontally in said volume up to the bottom emergence plane (P1) of said facing element so as to create a laying surface (8);
- arranging a reinforcement strip (2) that follows said path in the facing element (4) so that two reinforcement strip portions emerge from the rear face (7) of the facing element and rest on the laying surface (8);
- tensioning the band by adding filling material (1) on the strip (2).

## Patentansprüche

1. Verstärkter-Boden-Struktur, umfassend eine Aufschüttung (1), Verstärkungsstreifen (2), die sich in einem verstärkten Bereich der Aufschüttung erstrecken, der hinter einer frontalen Seite der Struktur angeordnet ist, und eine Verkleidung (3), die entlang der frontalen Seite angeordnet ist, wobei die Verstärkungsstreifen (2) an der Verkleidung (3) in jeweiligen Verankerungsbereichen verankert sind, wobei die Verkleidung in wenigstens einem Verankerungsbereich einen Weg umfasst, der für einen Verstärkungsstreifen (2) zwischen zwei Austrittspunkten (PE1, PE2) gebildet ist, die auf einer hinteren Seite (7) der Verkleidung benachbart zu der Aufschüttung gelegen sind, wobei der Weg zwei benachbarte Abschnitte (21, 22) umfasst, die jeweils den zwei Austrittspunkten (PE1, PE2) benachbart und so angeordnet sind, dass der Streifen jeweils in einer Austrittsebene (P1, P2) positioniert ist, die im Wesentlichen senkrecht zu der hinteren Seite ist, zwei gekrümmte Abschnitte (23, 24) umfasst, die jeweils die zwei benachbarten Abschnitte (21, 22) verlängern und angeordnet sind, um den Streifen aus den Austrittsebenen (P1, P2) heraus abzulenken, und einen Verbindungsabschnitt umfasst, der die zwei gekrümmten Abschnitte (23, 24) miteinander derart verbindet, dass der Verbindungsabschnitt wenigstens eine Schlaufe (25) umfasst, die außerhalb der Austrittsebenen (P1, P2) und außerhalb des Raumes zwischen den Austrittsebenen angeordnet ist, **dadurch gekennzeichnet, dass**
- die zwei Austrittsebenen (P1, P2) verschieden sind, durch einen physischen Abstandhalter (41, 42) voneinander getrennt sind und im Wesentlichen zueinander parallel sind, um eine obere Austrittsebene (P2) und eine untere Austrittsebene (P1) zu bilden, wobei der physische Abstandhalter materialzusammenhängend mit der Verkleidung in dem Verankerungsbereich der Verkleidung ausgebildet ist oder aus einem Stück gebildet ist, welches mit dem Verankerungsbereich der Verkleidung verbunden ist.

2. Struktur nach Anspruch 1, wobei die zwei im Wesentlichen parallelen Austrittsebenen (P1, P2) in dem Verankerungsbereich mit einem Abstand größer oder gleich 2 cm und kleiner oder gleich 20 cm voneinander beanstandet sind, beispielsweise größer oder gleich 5 cm oder/und kleiner oder gleich 15 cm.

3. Struktur nach einem der vorhergehenden Ansprüche, wobei die benachbarten Abschnitte (21, 22) an der hinteren Seite (7) der Verkleidung in Form von Schlitzen münden, welche den Austrittspunkt (PE1, PE2) umfassen, und wo zwei durch einen gleichen Weg miteinander verbundene Schlitze so versetzt sind, dass sie nicht auf eine gleiche vertikale Ebene treffen.

4. Struktur nach einem der Ansprüche 1 bis 2, wobei die benachbarten Abschnitte (21, 22) an der hinteren Seite (7) der Verkleidung in Form von Schlitzen münden, welche den Austrittspunkt (PE1, PE2) umfassen, und wo zwei durch einen gleichen Weg verbundene Schlitze auf eine gleiche vertikale Ebene (PV3) treffen.

5. Struktur nach einem der vorhergehenden Ansprüche, wobei die Verkleidung auf Basis von Elementen in Plattenform hergestellt ist, und wobei die benachbarten Abschnitte (21, 22) des Wegs gerade sind und sich jeweils in ihrer Austrittsebene (P1, P2) über wenigstens die Hälfte der Dicke von einem plattenförmigen Verkleidungselement erstrecken.

6. Struktur nach einem der vorhergehenden Ansprüche, wobei die Verkleidung im Verankerungsbereich eine Schutzhülse aufweist, die den Verstärkungsstreifen entlang des Wegs aufnimmt.

7. Verkleidungselement für eine Verstärkter-Boden-Struktur, umfassend einen Körper (4) aus einem geformten Material, im Inneren von welchem ein Weg für einen Verstärkungsstreifen (2) zwischen zwei Austrittspunkten (PE1, PE2) ausgebildet ist, die an einer hinteren Seite (7) des Körpers gelegen sind, wobei der Weg zwei benachbarte Abschnitte (21, 22) umfasst, die jeweils zwei Austrittspunkten (PE1, PE2) benachbart und angeordnet sind, um den Streifen (2) jeweils in einer Austrittsebene (P1, P2) senkrecht zu der hinteren Seite zu positionieren, zwei gekrümmte Abschnitte (23, 24) umfasst, die jeweils die zwei benachbarten Abschnitte (21, 22) verlängern und angeordnet sind, um den Streifen aus den Austrittsebenen (P1, P2) heraus abzulenken, und einen Verbindungsabschnitt umfasst, der die zwei gekrümmten Abschnitte (23, 24) derart miteinander verbindet, dass der Verbindungsabschnitt wenigstens eine Schlaufe (25) umfasst, die sich außerhalb der Austrittsebenen (P1, P2) und außerhalb des Raums zwischen den Austrittsebenen befindet, **dadurch gekennzeichnet, dass**
- die zwei Austrittsebenen (P1, P2) verschieden sind und voneinander durch einen physischen Abstandhalter (41, 42) getrennt sind und im Wesentlichen parallel zueinander sind, wobei der physische Abstandhalter materialzusammenhängend mit dem Körper ausgebildet ist oder aus einem Stück gebildet ist, welches mit dem Körper verbunden ist.

8. Verkleidungselement nach dem vorhergehenden Anspruch, wobei die zwei im Wesentlichen parallelen Austrittsebenen (P1, P2) in dem Verankerungsbereich mit einem Abstand größer oder gleich 2 cm und kleiner oder gleich 20 cm voneinander beanstandet sind, beispielsweise größer oder gleich 5 cm oder/und kleiner oder gleich 15 cm.

9. Verkleidungselement nach einem der Ansprüche 7 oder 8, wobei die benachbarten Abschnitte (21, 22) auf der hinteren Seite (7) der Verkleidung in Form von Schlitzen münden, welche den Austrittspunkt (PE1, PE2) umfassen, wobei zwei durch einen gleichen Weg verbundene Schlitze derart versetzt sind, dass sie nicht auf eine gleiche vertikale Ebene treffen, wenn das Verkleidungselement in einer Position angeordnet ist, die derjenigen ähnlich ist, die es in einer aufgerichteten Struktur einnehmen würde.

10. Verkleidungselement gemäß einem der Ansprüche 7 oder 8, wobei die benachbarten Abschnitte (21, 22) auf der hinteren Seite (7) der Verkleidung in Form von Schlitzen münden, welche den Austrittspunkt (PE1, PE2) umfassen, und wobei zwei durch einen gleichen Weg verbundene Schlitze auf eine gleiche vertikale Ebene (PV3) treffen, wenn das Verkleidungselement in einer Position angeordnet ist, die derjenigen ähnlich ist, die es in einer aufgerichteten Struktur einnehmen würde.

11. Verkleidungselement nach einem der Ansprüche 7 bis 10, wobei der Körper plattenförmig ausgebildet ist, und wobei die benachbarten Abschnitte (21, 22) des Wegs gerade sind und sich jeweils in ihrer Austrittsebene (P1, P2) über wenigstens die Hälfte einer Dicke des Körpers, gemessen senkrecht zu der hinteren Seite, erstrecken.

12. Verkleidungselement nach einem der Ansprüche 7 bis 11, weiter umfassend eine Schutzhülse, die von dem geformten Material des Körpers umgeben ist, um den Verstärkungsstreifen entlang des Wegs aufzunehmen und den Streifen von dem geformten Material zu isolieren.

13. Verkleidungselement nach dem vorhergehenden Anspruch, wobei der Streifen bei der Herstellung des Elements nicht in der Hülse installiert ist.

14. Verkleidungselement nach einem der Ansprüche 7 bis 13, wobei der Streifen (2) beim Formen des Materials des Körpers (4) entlang des Wegs platziert wird.

15. Verfahren zur Herstellung einer Verstärkter-Boden-Struktur gemäß einem der Ansprüche 1 bis 6, wobei wenigstens ein Verkleidungselement (4) nach einem der Ansprüche 7 bis 14 entlang einer vorderen Seite der Struktur angeordnet wird, wodurch ein aufzuschüttendes Volumen begrenzt wird, umfassend die folgenden aufeinander folgenden Schritte:
- Material zur Aufschüttung (1) wird herangebracht und in dem Volumen bis zu der unteren Austrittsebene (P1) des Verkleidungselements im Wesentlichen horizontal verdichtet, so dass eine Montagefläche (8) erzeugt wird,
- ein Verstärkungsstreifen (2), welcher dem Weg in dem Verkleidungselement (4) folgt, wird so angeordnet, dass zwei Abschnitte des Verstärkungsstreifens aus der hinteren Seite (7) des Verkleidungselements austreten und auf der Montagefläche (8) ruhen,
- es wird damit fortgefahren, den Streifen unter Spannung zu setzen, indem Material zur Aufschüttung (1) auf den Streifen (2) aufgebracht wird.
